# FASCICULE DE BREVET EUROPEEN

(11) **EP 2 959 793 B1**
(45) Date de publication et mention de la délivrance du brevet: **07.11.2018**
(21) Numéro de dépôt: 15173319.3
(22) Date de dépôt: 23.06.2015
(51) Int. Cl.: A45D 1/04, A45D 2/00, A45D 1/00

(54) **APPAREIL DE COIFFURE A VAPEUR AVEC POMPE A DEMARRAGE AUTOMATIQUE**
DAMPFFRISIERGERÄT MIT PUMPE MIT AUTOMATISCHER EINSCHALTUNG
HAIR STYLING APPARATUS WITH AUTOMATIC STARTING PUMP

(30) Priorité: 25.06.2014 FR 1455928
(43) Date de publication de la demande: 30.12.2015
(73) Titulaire: SEB S.A., 69130 Ecully (FR)
(72) Inventeur: Ngo, Eddy, 69007 Lyon (FR); Tougouchi, Jérôme, 42800 Genilac (FR); Durif, Pierre, 38122 Monsteroux Milieu (FR)
(74) Mandataire: Guéry-Jacques, Géraldine

(56) Documents cités:
- EP-A1- 2 449 913
- WO-A1-2013/054035
- FR-A1- 2 987 242

## Description

### Domaine technique de l'invention

La présente invention concerne un appareil de coiffure utilisant de la vapeur, destiné à la mise en forme par contact avec les cheveux, notamment au lissage, au bouclage ou au gaufrage des cheveux d'une personne.

### Etat de la technique antérieure

On connaît traditionnellement deux types d'appareils de coiffure permettant le lissage ou le bouclage ou le gaufrage dont les surfaces venant pincer les cheveux sont planes ou courbes ou accidentées et sont chauffées ou chauffantes.

Les appareils du type pinces à lisser ou boucler ou à gaufrer comportent généralement deux mâchoires pivotantes comprenant chacune une extrémité supportant une surface de traitement, au moins l'une des surfaces de traitement étant chauffée, l'autre étant prévue pour amener les cheveux en contact avec la première, notamment en passant d'une position d'ouverture des mâchoires permettant l'insertion des cheveux à une position de fermeture pour leur mise en contact avec la partie chauffante.

L'autre extrémité des mâchoires forme deux demi-poignées faisant office de zone de préhension et permettant de passer de la position d'ouverture à celle de fermeture. Le passage se fait manuellement en pressant les deux demi-poignées articulées de l'appareil l'une vers l'autre pour amener les surfaces de traitement au contact des cheveux. Le lissage d'une mèche de cheveux s'effectue en déplaçant l'appareil le long de cette mèche, de la racine vers la pointe. Le bouclage d'une mèche de cheveux se fait en enroulant au moins partiellement la mèche autour de la ou des surfaces de traitement et en appliquant de la chaleur pour fixer la boucle principalement en statique.

Il est prévu dans de tels appareils, pour améliorer la mise en forme des cheveux, d'utiliser additionnellement de la vapeur projetée sur les cheveux.

US3702616 décrit un appareil de coiffure avec un réservoir interne et un moyen de vaporisation du fluide contenu dans le réservoir. Ce réservoir peut être associé à une pompe commandée par actionnement manuel de l'utilisateur qui choisit ainsi son application de vapeur. Ainsi à la commande manuelle, il se passe quelques secondes pour que la pompe s'amorce, déplace la quantité de fluide et vaporise celui-ci.

WO2004002262 décrit un fer à friser à vapeur avec réservoir interne pour stocker l'eau à vaporiser, ce réservoir est en contact avec un élément poreux plat amenant le liquide du réservoir en contact avec le bloc de chauffage pour être pulvérisé et avec un parcours de vapeur vers des orifices de sortie placés au niveau de la plaque de traitement du fer. Le réservoir est dans l'appareil et l'élément poreux vise à obtenir un débit constant de vapeur. Néanmoins cet appareil présente l'inconvénient que le débit de vapeur ne peut pas être arrêté, à moins qu'il n'y ait plus de liquide dans le réservoir, ou régulé correctement.

FR2967019 de la demanderesse décrit un lisseur à vapeur dont l'actionnement de la pompe est commandé à la fermeture du lisseur par exemple par un interrupteur magnétique qui détecte la fermeture. WO2013054035 de la demanderesse décrit un lisseur à vapeur à pompe actionnée par fermeture du lisseur. La pompe peut aussi être commandée automatiquement pendant le fonctionnement et notamment en position fermée afin de compenser la trop faible fréquence de fermetures et éviter que la pompe ne se désamorce. Néanmoins, pour ces lisseurs, au début du fonctionnement, l'appareil chauffe les plaques de lissage et la chambre de vaporisation, mais il faut attendre que l'utilisateur commence à l'utiliser et pince l'appareil en position fermée pour que la pompe soit actionnée et que le fluide soit amené dans la chambre de vaporisation. Certains utilisateurs pourraient croire que l'appareil n'est pas fonctionnel car la vapeur ne se forme pas rapidement au premier pincement de l'appareil.

FR2987242A1 décrit un appareil de coiffure à vapeur selon le préambule de la revendication 1. Aucun appareil de coiffure à vapeur ne comporte des moyens compacts, robustes, automatiques, simples de conception, sécurisés, pouvant fonctionner à des ambiances chaudes, pouvant assurer, rapidement après sa mise sous tension, un débit continu voire constant de vapeur, et ayant une réponse en vapeur très rapide.

### Exposé de l'invention:

Le but de la présente invention est de remédier au moins en partie aux inconvénients précités et de proposer un appareil de mise en forme par contact avec les cheveux utilisant de la vapeur et comportant des moyens compacts, automatiques, et pouvant assurer un débit de vapeur aussi réactif que possible à tout moment du fonctionnement.

Un autre but de l'invention est un appareil de mise en forme par contact avec les cheveux à la vapeur apte à détecter, voire aussi communiquer, l'état du réservoir de fluide, notamment lorsque le réservoir de fluide est vide.

Un autre but de l'invention est un appareil de mise en forme par contact avec les cheveux à la vapeur apte à détecter, voire aussi communiquer, qu'il est prêt à l'emploi.

Un autre but de l'invention est un appareil de mise en forme par contact avec les cheveux à la vapeur apte à commander et de manière fiable, au moins un des paramètres de fonctionnement de la vapeur.

Un autre but de l'invention est de proposer un appareil à vapeur de mise en forme par contact avec les cheveux pouvant assurer un débit constant de vapeur.

Un autre but de l'invention est de proposer un appareil à vapeur de mise en forme par contact avec les cheveux qui soit solide, robuste en fonctionnement et assure un bon vieillissement par rapport aux déformations mécaniques par exemple.

Un autre but de l'invention est de proposer un appareil à vapeur de mise en forme par contact avec les cheveux qui soit efficace et/ou rapide en fonctionnement.

Un autre but de l'invention est de proposer un appareil de mise en forme par contact avec les cheveux, à vapeur et/ou à distribution de fluide, et qui soit étanche en fonctionnement.

Un autre but de l'invention est de proposer un appareil à vapeur de mise en forme par contact avec les cheveux qui assure un fonctionnement dans n'importe quelle position de l'appareil.

Un autre but de l'invention est de proposer un appareil à vapeur de mise en forme par contact avec les cheveux qui permette une utilisation aisée et pratique.

Un autre but de l'invention est de proposer un appareil à vapeur de mise en forme par contact avec les cheveux qui soit simple de conception, peu coûteux de conception.

Un autre but de l'invention est de proposer un appareil à vapeur de mise en forme par contact avec les cheveux qui soit sécurisé, qui puisse fonctionner dans des ambiances chaudes.

Ces buts sont atteints avec un appareil de coiffure à vapeur destiné à la mise en forme des cheveux selon la revendication 1. Ceci rend transparent pour l'utilisateur l'alimentation en fluide de la chambre pour la première vaporisation pendant le fonctionnement. Ainsi, la vapeur sera formée dès l'application de l'appareil sur la première mèche de cheveux.

Selon l'invention, l'unité de contrôle comporte des moyens pour arrêter l'actionnement desdits moyens de réglage de débit de fluide après une durée référence Dref de fonctionnement. Une fois que l'appareil produit la vapeur par alimentation du fluide commandée par l'utilisateur, les moyens d'actionnement automatique de la pompe peuvent ne plus être utilisés : ce sont des actionneurs mécaniques qui commandent les moyens de réglage de débit de fluide et ceci permet une économie et une simplicité de commande.

Selon l'invention, l'unité de contrôle peut comporter des moyens pour calculer la durée référence Dref supérieure ou égale à la durée de remplissage par le fluide de la canalisation de transport du fluide. Cette durée sera prédéterminée pour prendre en compte le plus long intervalle de remplissage de la canalisation quand le débit est le plus bas par exemple. Cette durée peut être supérieure, particulièrement supérieure de plusieurs secondes (10s par exemple) ou particulièrement supérieure de 5% à 30% à la durée réelle de remplissage de la canalisation. Ceci introduit une petite sécurité sans toutefois perdre trop de temps. Ainsi, le principe est que la pompe sera actionnée automatiquement pour que le fluide soit transporté dans toute la canalisation de transport de fluide. La canalisation de transport de fluide est remplie automatiquement et de façon transparente pour l'utilisateur qui n'aura aucune action à remplir.

Selon l'invention, l'appareil comprend des moyens de détection de changement de température de la chambre de vaporisation. Plus particulièrement ils permettent de détecter toute baisse de température de la chambre de vaporisation, afin de vérifier que le fluide est arrivé dans la chambre et est vaporisé. Il s'agit bien entendu d'une baisse de température représentative, d'au moins quelques degrés, comprise entre environ 5 et 20°C, par exemple autour de 10°C.

Selon l'invention, l'unité de contrôle comporte des moyens pour activer lesdits moyens pour actionner, à la fin du préchauffage de la chambre de vaporisation, les moyens de réglage de débit de fluide tant que la durée d'actionnement est inférieure à Dref et que lesdits moyens de détection de changement de température ne détectent pas de baisse de température. Ainsi, l'alimentation automatique du fluide en début de fonctionnement se fait (la pompe est actionnée) pour garantir que toute la canalisation est remplie et que cette alimentation automatique s'arrête dès que son but est atteint, à savoir dès que la vaporisation a réellement commencé.

Selon l'invention, plus particulièrement, l'unité de contrôle peut comporter des moyens pour arrêter l'actionnement desdits moyens de réglage de débit de fluide quand elle compte la durée de fonctionnement égale à Dref. Ceci correspond à un état du réservoir vide et permet non seulement de détecter cet état mais aussi d'arrêter les moyens de réglage de débit de fluide, évitant qu'ils fonctionnent dans le vide.

Selon l'invention, l'unité de contrôle peut comporter des moyens pour désactiver lesdits moyens pour actionner, à la fin du préchauffage de la chambre de vaporisation, les moyens de réglage de débit de fluide si la durée d'actionnement est inférieure à Dref et que lesdits moyens de détection de changement de température détectent une baisse de température. Ceci correspond à un appareil dont la canalisation est déjà au moins partiellement remplie et qui a atteint l'état normal avant la durée de remplissage de la canalisation, permettant de désactiver automatiquement les moyens de réglage du débit dès qu'ils ne sont plus utiles au démarrage.

Selon l'invention, l'appareil peut comporter au moins un moyen d'actionnement capable d'émettre un signal d'actionnement vers l'unité de contrôle afin de commander les moyens de réglage de débit de fluide. Ce moyen d'actionnement peut permettre de prendre le relais sur l'unité de contrôle au démarrage qui actionne directement la pompe pour remplir la canalisation de transport de fluide. Ce moyen d'actionnement peut être un bouton ou un capteur de mouvement, d'état, de présence...

L'appareil de coiffure selon l'invention peut comprendre au moins une première surface de traitement destinée à venir en contact avec les cheveux. Plus précisément, l'appareil de coiffure peut comprendre une première et une deuxième mâchoires disposées en regard l'une de l'autre, la première surface de traitement étant portée par la première mâchoire, une deuxième surface de traitement portée par la deuxième mâchoire, les mâchoires étant reliées par une charnière de sorte à passer d'une position ouverte à une position fermée où les surfaces pincent une mèche de cheveux. Dans ce cas, alternativement ou additionnellement au bouton d'actionnement manuel, les moyens d'actionnement permettant de commander les moyens de réglage de débit de fluide peuvent comprendre des moyens pour détecter la position fermée de l'appareil ou des mâchoires. Une telle détection de fermeture peut être mécanique ou électronique ou magnétique.

Les moyens de réglage de débit de fluide peuvent comporter une pompe électrique, par exemple une pompe péristaltique, ou une vanne électrique commandée par un moteur relié à l'unité de contrôle.

### Brève description des dessins:

L'invention sera mieux comprise à l'étude des modes de réalisation pris à titre nullement limitatif et illustrés ici :
- La figure 1 illustre un appareil selon un premier mode de réalisation de l'invention ;
- La figure 2 illustre une vue en coupe du premier mode de réalisation de l'appareil ;
- La figure 3 illustre une vue en coupe du deuxième mode de réalisation de l'appareil ;
- La figure 4 illustre une vue en coupe longitudinale d'une chambre de vaporisation selon l'invention ;
- La figure 5 illustre le schéma bloc selon l'invention des étapes de commande de la pompe au démarrage.

L'appareil de coiffure 1 à vapeur destiné à la mise en forme des cheveux comprend une première surface de traitement 4 destinée à venir en contact avec les cheveux, des moyens de réglage de débit de fluide 6, des moyens de vaporisation du fluide 7, des moyens de distribution 16 de la vapeur à destination des cheveux, une unité de contrôle 13 pour commander au moins les moyens de réglage de débit de fluide 6, les moyens de réglage de débit de fluide comprenant une pompe électrique ou une vanne, préférentiellement péristaltique 6. La pompe électrique est commandée par un moteur 6' relié à l'unité de contrôle 13. L'unité de contrôle 13 comprend notamment une mémoire, un timer ou minuterie. L'appareil de coiffure 1 comporte une première mâchoire 2 et une deuxième mâchoire 3 mobiles en pivotement grâce à une charnière 20.

Le ou les éléments chauffants 8 de la chambre de vaporisation peut être une thermistance par exemple une CTP (Coefficient de Température Positif) ou une céramique. La ou les chambres sont réalisées en aluminium, peuvent comporter des orifices de distribution de vapeur 16, et être plaquées contre l'élément chauffant 8. Le bon écrasement de l'élément chauffant et donc son fonctionnement optimal se fait par une lame ressort (non illustrée) par exemple.

L'appareil comporte également un moyen de détection de changement de la température 12 de la chambre de vaporisation. En particulier, il peut être un moyen de mesure de la température. Celui -ci peut prendre la forme d'un capteur de température de type thermistance à coefficient de température négatif (CTN) plaquée sous la chambre de vaporisation. Ce détecteur permet de surveiller la température de la chambre de vaporisation et peut être utilisé pour la réguler. Il est utilisé dans la présente invention pour permettre de détecter la baisse ou la chute de température, informant ainsi que le fluide est arrivé dans la chambre de vaporisation et a été vaporisé.

L'usage d'une pompe péristaltique permet d'obtenir un appareil compact, étanche, efficace en amorçage, de forte endurance, pour un débit assez faible, un débit possible constant, insensible au positionnement dans l'espace selon les gestes de l'utilisateur, simple, et fournissant une grande sécurité. La pompe péristaltique 6 est une pompe utilisée pour un liquide contenu dans un tube flexible, il est entraîné par un système de pincement pressant le tube à l'intérieur de la pompe 6. La pompe péristaltique est étanche et le seul élément en contact avec le fluide est le tube flexible. Les risques de fuite sont ainsi limités, et le volume de liquide déplacé est proportionnel à la vitesse de rotation de la pompe. Cette pompe est particulièrement adaptée au dosage, grâce à sa souplesse d'utilisation et sa grande précision. Ainsi la pompe assure un débit relativement continu, et même relativement constant, de l'ordre de 1 à 5 mL/min, voire entre 3 et 4 préférentiellement égal à 3,5mL/min. La pompe est actionnée par un moteur préférentiellement DC. Un patin fixé sur une roue tournant vient écraser un tube en gomme souple, créant ainsi une aspiration vers l'intérieur de la pompe. Le volume de liquide se déplace avec le mouvement du rotor. La maintenance de cette pompe est facile car elle présente une pièce d'usure, le tube, facile à changer.

L'appareil comprend une première et une deuxième mâchoire 2, 3 disposées en regard l'une de l'autre, la première surface de traitement 4 étant portée par la première mâchoire 2, une deuxième surface de traitement 5 portée par la deuxième mâchoire 3, les mâchoires étant reliées de sorte à passer d'une position ouverte à une position fermée de sorte que les surfaces 4,5 pincent une mèche de cheveux. L'appareil obtenu permet de pincer les cheveux et vaporiser de la vapeur vers les cheveux. Selon l'invention, l'appareil peut comprendre des moyens de chauffage 9 d'au moins une surface de traitement 4,5. La première surface 4 et la deuxième surface 5 de traitement des cheveux peuvent être des surfaces complémentaires plates ou courbes ou ondulées qui, en position fermée de l'appareil, viennent sensiblement en correspondance pour respectivement lisser, boucler ou gaufrer les cheveux. Des moyens de chauffage d'au moins une surface de traitement 4,5 existent et comprennent une résistance et/ou une thermistance (à coefficient de température positif ou CTP......) en contact direct ou indirect avec une des parois de la chambre de vaporisation. La thermistance permet d'assurer une régulation de la chauffe. L'appareil obtenu permet de pincer avec chaleur les cheveux et de vaporiser de la vapeur vers les cheveux. Ceci permet de produire une surface de traitement chauffée ou chaude par conduction de chaleur par exemple, avec contact direct ou indirect. Comme illustré en figure 5, la première des deux conditions dans lesquelles on estime que l'appareil est prêt à l'emploi est la température de consigne de la ou des surfaces de traitement 4, 5.

Comme illustré en figures 1 et 2, l'appareil peut comprendre deux parties: la première partie étant un appareil portable 10 comprenant les deux mâchoires 2,3, l'unité de contrôle 13, des moyens de vaporisation du fluide 7, et la deuxième partie étant une base 11 déportée de l'appareil portable 10 pouvant comprendre la pompe péristaltique 6 et un réservoir de fluide 19, au moins un cordon de communication de fluide 21 pouvant être prévu entre la base 11 et l'appareil portable 10. Le cordon de communication a une longueur comprise entre 1 et 4m, par exemple égale à 3m. Le diamètre interne du cordon est égal à 1,6mm . Il est possible ainsi de déterminer le volume de fluide nécessaire pour remplir le cordon dans sa totalité. La connaissance du débit, généralement 3,5 g/min (pouvant être variable) permet de savoir la durée de remplissage du cordon. Il est calculé une durée comprise entre 60 et 80 secondes. La durée de référence a été alors fixée à 90 secondes.
Une base déportée contenant un grand réservoir de fluide augmente la capacité de vaporisation et garantit un appareil de traitement relativement léger et maniable. De plus, la pompe ne sera pas soumise à une température élevée car elle est éloignée de la source de chaleur, c'est-à-dire des moyens de vaporisation : le moteur entrainant la pompe ne sera sensiblement pas soumis à une température élevée et le tube de la pompe ne perdra pas en élasticité.

Alternativement à l'appareil en deux parties, selon l'invention et comme illustré en figure 3, l'appareil peut être plus compact et composé d'une unique pièce : la première mâchoire 2 comprend l'unité de contrôle 13, un réservoir de fluide 19, la pompe péristaltique 6, des moyens de vaporisation du fluide 7 et les moyens de distribution de la vapeur 16. Ceci garantit un appareil de traitement relativement compact. La durée de référence sera alors bien moindre à celle d'un appareil en deux parties.

Selon l'invention, l'appareil comprend des moyens de détection 14, 18 du passage en position d'ouverture et/ou du passage en position de fermeture et l'unité de contrôle peut être programmée pour recevoir depuis les moyens de détection 14, 18 un signal pour commander, en réponse au signal, au moins la pompe péristaltique 6. Ceci permet d'avoir une commande automatique fiable d'au moins un des composants. Ainsi par exemple la vapeur ne sera jamais extraite lorsque l'appareil est en position ouverte. Les moyens de détection peuvent être des moyens capables de détecter uniquement une position ouverte et une position fermée. Ceci simplifie l'usage à deux informations uniquement sans donner d'information d'une position intermédiaire entre celle de fermeture et celle d'ouverture. Les moyens de détection 14,18 du passage en position d'ouverture et/ou du passage en position de fermeture peuvent être des moyens de détection magnétique. Ceci permet que le contact nécessaire pour détecter un changement de position soit magnétique et non mécanique. Ceci réduit les efforts nécessités par l'utilisateur car le contact mécanique n'est plus nécessaire pour détecter le changement de position. La détection se fait aussi sans risque d'absence d'étanchéité. Les moyens de détection 14, 18 magnétique peuvent comprendre un interrupteur magnétique, un capteur à effet Hall. Plus particulièrement, toujours selon l'invention, les moyens de détection magnétique peuvent comprendre un interrupteur magnétique à lame souple (ILS) agencé dans la première mâchoire 2, un aimant agencé dans la deuxième mâchoire 3 de sorte que l'aimant soit actif sur l'interrupteur dans une seule des deux positions. Ceci permet de proposer un appareil compact. Un des éléments -l'aimant- est peu cher, peu encombrant et ne nécessite aucune alimentation particulière, et l'autre élément (ILS) est aussi peu cher, peu encombrant, et pourra être branché simplement en série entre le ou les éléments à commander et l'unité de contrôle. Alternativement aux moyens de détection 14, 18, l'appareil peut, comme illustré en figure 3, comporter un bouton d'actionnement manuel 24 de la vapeur. Ainsi c'est l'utilisateur qui choisit précisément quand il souhaite appliquer de la vapeur.

Dans les deux cas, les moyens de détection 14,18 et le bouton d'actionnement 24 représentent un moyen d'actionnement capable d'émettre un signal vers l'unité de contrôle 13 afin de commander la pompe. Ce moyen d'actionnement est déclenché toujours lors de l'usage de l'appareil, donc volontairement par l'utilisateur lorsqu'il souhaite appliquer de la vapeur. Quand ce moyen d'actionnement est en utilisation, il n'est plus nécessaire alors de faire intervenir, comme selon l'invention, l'unité de contrôle qui, au démarrage, met automatiquement la fonction vapeur en préparation. A chaque pincement de l'appareil ou appui du bouton d'actionnement, la pompe est déclenchée et le fluide alimenté, ce qui garde la fonction vapeur toujours en préparation.

Comme illustré en figure 4, la chambre de vaporisation 7 est séparée en une première chambre de vaporisation 7' est agencée en amont de la deuxième chambre 7" dans le sens du passage de la vapeur. Le volume interne (V1) de la première chambre 7' est supérieur au volume interne (V2) de la deuxième chambre 7". Les chicanes 7'" sont réparties parallèles les unes aux autres dans la deuxième chambre. La première chambre 7' présente un volume substantiellement parallélépipédique ayant une section choisie parmi une des sections suivantes: section rectangulaire, trapézoïdale comme illustré en figure 4. Les moyens de distribution 16 sont agencés latéralement aux moyens de vaporisation du fluide 7 et préférentiellement s'étendent sur sensiblement toute la longueur des moyens de vaporisation 7. Les chambres sont réalisées en aluminium et peuvent comporter des orifices pour la distribution de vapeur 16, et être plaquées en contact direct ou indirect contre l'élément de chauffage 8. Le bon écrasement de l'élément chauffant 8 et donc son fonctionnement optimal se fait par une lame ressort par exemple. Le capteur de température 12 peut être préférentiellement agencé au dessus de l'arrivée d'eau. Les moyens de chauffage 8 de la chambre de vaporisation peuvent être au moins un élément chauffant qui peut être une thermistance CTP ou une céramique qui est plaquée contre une des parois ou agencé à l'intérieur de l'élément formant la surface de traitement, ils peuvent être identiques ou séparés des moyens de chauffage de la surface de traitement. La chambre complète de vaporisation a pour dimension approximative une longueur de 83mm, une largeur de 18mm et une hauteur de 5mm. La première chambre 7' présente une entrée d'eau sous forme d'un tuyau 15 d'amenée d'eau dont l'orifice est agencé au premier quart de la longueur de la première chambre ou alternativement au centre de la première chambre (non illustré) et sensiblement au milieu par rapport à sa largeur. La première chambre de vaporisation 7' présente une entrée d'eau sous forme d'un tuyau en matériau comprenant du PTFE, téflon (marque déposée), silicone, POM, PA. Le diamètre interne du tuyau d'entrée mesure 3mm et sa longueur dans la chambre est de 17mm.

### Description en fonctionnement de l'invention:

En fonctionnement, lorsque l'appareil est allumé, l'utilisateur saisit l'appareil et l'applique pour venir pincer la mèche de cheveux à traiter.

En fonctionnement et comme illustré en figure 5, lorsque l'appareil est mis en marche, la chauffe des surfaces de traitement 4,5 est commandée jusqu'à ce que la ou les surfaces de traitement atteigne la température de consigne, qui peut être unique ou choisie par l'utilisateur entre 170°C et 230°C, par exemple par palier de 10°C. La température adéquate des plaques de traitement est une première condition permettant de considérer que l'appareil est prêt à l'emploi.
En parallèle, et ceci concerne tout particulièrement l'invention, lorsque l'appareil est mis en marche, la chauffe de la chambre de vaporisation est commandée jusqu'à atteindre une température de consigne T1, qui peut être comprise entre 130 et 200 °C, par exemple égale à 163°C.
Une fois cette température de consigne atteinte, l'unité de contrôle 13 commande la pompe 6 et déclenche un compteur qui décomptera Dref.
Lorsque la durée de fonctionnement est inférieure à Dref et que la chute de température est détectée, ceci signifie que le fluide est arrivé dans le cycle normal de remplissage à l'intérieur de la chambre de vaporisation et que la canalisation de transport 23 est remplie de fluide, la pompe 6 cesse d'être commandée par l'unité de contrôle 13. La deuxième condition est remplie et l'appareil est considéré comme prêt à l'emploi. Ceci peut éventuellement être communiqué à l'utilisateur par une LED qui clignote ou qui cesse de clignoter.

Alternativement, lorsque la durée de fonctionnement n'est pas inférieure à Dref ou/et que la chute de température de la chambre de vaporisation n'est pas détectée, alors la commande par l'unité de contrôle de la pompe n'est pas stoppée. Il est vérifié alors si la durée de fonctionnement de la pompe est égale à Dref. Si la durée est inférieure à Dref, alors la pompe continue à être commandée. Si la durée est égale à Dref (ou supérieure ou égale à Dref), alors la pompe cesse d'être commandée par l'unité de contrôle 13. Ceci signifie en effet qu'aucun fluide n'est arrivé dans la chambre de vaporisation bien que la durée nécessaire d'acheminement soit écoulée, ce qui est signe que le réservoir est vide. Ainsi, l'unité de contrôle cesse de commander la pompe et l'information de l'état vide du réservoir peut être communiquée à l'utilisateur via une LED éclairée par exemple ou un écran. Le compteur de l'unité de contrôle est remis à zéro.

Toutes les figures illustrent des modes différents de réalisation sans limiter le nombre d'alternatives dépendant des combinaisons choisies des différents « ensembles de composants » possibles prévus selon l'invention comme revendiquée. Ainsi l'appareil selon l'invention comporte au moins un composant jouant sur au moins un paramètre de fonctionnement de l'appareil et qui pourra être commandé par la CPU à réception du signal représentant l'ouverture ou la fermeture de l'appareil de coiffure.

## Revendications

1. Appareil de coiffure (1) à vapeur destiné à la mise en forme des cheveux comprenant :
- un réservoir de fluide (19);
- une chambre de vaporisation du fluide (7) avec au moins une entrée de fluide (15) et au moins une sortie de vapeur (16) à destination des cheveux,
- un moyen chauffant (8) destiné à chauffer la chambre de vaporisation (7),
- une canalisation de transport du fluide (23) entre le réservoir (19) et l'entrée (15) de la chambre de vaporisation,
- des moyens de réglage de débit de fluide (6) actifs sur la canalisation (23);
- des moyens de détection de changement de température (12) de la chambre de vaporisation ;
- une unité de contrôle (13) pour commander au moins les moyens de réglage de débit de fluide (6) ayant :
- des moyens pour actionner, à la fin du préchauffage de la chambre de vaporisation (7), les moyens de réglage de débit de fluide (6) permettant automatiquement d'alimenter la chambre de vaporisation une fois opérationnelle sans que l'utilisateur n'ait besoin d'une étape de déclenchement par une action sur l'appareil ou un bouton de l'appareil,
**Caractérisé en ce que** ladite unité de contrôle (13) comporte en outre :
- des moyens pour arrêter l'actionnement desdits moyens de réglage de débit de fluide (6) après une durée référence Dref de fonctionnement,
- des moyens pour activer lesdits moyens pour actionner, à la fin du préchauffage de la chambre de vaporisation (7), les moyens de réglage de débit de fluide (6) tant que la durée d'actionnement est inférieure à Dref et que lesdits moyens de détection de changement de température (12) ne détectent pas de baisse de température.

2. Appareil de coiffure selon la revendication précédente où l'unité de contrôle (13) comporte des moyens pour calculer la durée référence Dref supérieure ou égale à la durée de remplissage par le fluide de la canalisation de transport du fluide (23).

3. Appareil de coiffure selon une des revendications précédentes où l'unité de contrôle comporte des moyens pour arrêter l'actionnement desdits moyens de réglage de débit de fluide (6) quand elle compte la durée de fonctionnement égale à Dref.

4. Appareil de coiffure selon une des revendications précédentes où l'unité de contrôle (13) comporte des moyens pour désactiver lesdits moyens pour actionner, à la fin du préchauffage de la chambre de vaporisation (7), les moyens de réglage de débit de fluide (6) si la durée d'actionnement est inférieure à Dref et que lesdits moyens de détection de changement de température (12) détectent une baisse de température.

5. Appareil de coiffure selon une des revendications précédentes comportant au moins un moyen d'actionnement (14, 18, 24) capable d'émettre un signal d'actionnement vers l'unité de contrôle (13) afin de commander les moyens de réglage de débit de fluide (6).

6. Appareil de coiffure selon une des revendications précédentes comprenant au moins une première surface de traitement (4) destinée à venir en contact avec les cheveux.

7. Appareil de coiffure selon la revendication précédente comprenant une première et une deuxième mâchoires (2, 3) disposées en regard l'une de l'autre, la première surface de traitement (4) étant portée par la première mâchoire (2), une deuxième surface de traitement (5) portée par la deuxième mâchoire (3), les mâchoires étant reliées par une charnière (20) de sorte à passer d'une position ouverte à une position fermée où les surfaces (4,5) pincent une mèche de cheveux.

8. Appareil de coiffure selon la revendication précédente où les moyens d'actionnement (14, 18, 24) permettant de commander les moyens de réglage de débit de fluide (6) comprennent des moyens (14; 18) pour détecter la position fermée des mâchoires (2, 3).

9. Appareil de coiffure selon une des revendications précédentes où les moyens de réglage de débit de fluide (6) comportent une pompe électrique ou une vanne électrique commandée par un moteur (6') relié à l'unité de contrôle (13).

## Patentansprüche

1. Haarstylinggerät (1) mit Dampf, das zum Stylen der Haare bestimmt ist, das umfasst:
- einen Fluidbehälter (19);
- eine Verdampfungskammer des Fluids (7) mit mindestens einem Fluideingang (15) und mindestens einem Dampfausgang (16) zu den Haaren,
- ein Heizmittel (8), das dazu bestimmt ist, die Verdampfungskammer (7) zu erhitzen,
- eine Transportkanalisation des Fluids (23) zwischen dem Behälter (19) und dem Eingang (15) der Verdampfungskammer,
- Fluiddurchflusseinstellmittel (6), die auf der Kanalisation (23) aktiv sind;
- Temperaturänderungserfassungsmittel (12) der Verdampfungskammer;
- eine Steuereinheit (13) zum Steuern mindestens der Fluiddurchflusseinstellmittel (6), die aufweist:
- Mittel zum Betätigen an dem Ende des Vorheizens der Verdampfungskammer (7) der Fluiddurchflusseinstellmittel (6), die automatisch erlauben, die Verdampfungskammer zu versorgen, sobald sie betriebsbereit ist, ohne dass der Benutzer einen Auslöseschritt durch eine Einwirkung auf das Gerät oder einen Knopf des Geräts benötigt,
**dadurch gekennzeichnet, dass** die Steuereinheit (13) außerdem umfasst:
- Mittel zum Stoppen des Betätigens der Fluiddurchflusseinstellmittel (6) nach einer Referenzbetriebsdauer Dref,
- Mittel zum Aktivieren der Mittel, um an dem Ende des Vorheizens der Verdampfungskammer (7) die Fluiddurchflusseinstellmittel (6) zu betätigen, solange die Betätigungsdauer kleiner ist als Dref und die Temperaturänderungserfassungsmittel (12) kein Sinken der Temperatur erfassen.

2. Haarstylinggerät nach dem vorhergehenden Anspruch, wobei die Steuereinheit (13) Mittel zum Berechnen der Referenzdauer Dref größer oder gleich der Fülldauer durch das Fluid der Transportkanalisation des Fluids (23) umfasst.

3. Haarstylinggerät nach einem der vorhergehenden Ansprüche, wobei die Steuereinheit Mittel zum Stoppen des Betätigens der Fluiddurchflusseinstellmittel (6), wenn sie die Betriebsdauer gleich Dref zählt, umfasst.

4. Haarstylinggerät nach einem der vorhergehenden Ansprüche, wobei die Steuereinheit (13) Mittel zum Deaktivieren der Mittel zum Betätigen an dem Ende des Vorheizens der Verdampfungskammer (7) der Fluiddurchflusseinstellmittel (6) umfasst, falls die Betätigungsdauer kleiner ist als Dref und die Temperaturänderungserfassungsmittel (12) ein Sinken der Temperatur erfassen.

5. Haarstylinggerät nach einem der vorhergehenden Ansprüche, das mindestens ein Betätigungsmittel (14, 18, 24) umfasst, das fähig ist, ein Betätigungssignal zu der Steuereinheit (13) auszugeben, um die Fluiddurchflusseinstellmittel (6) anzusteuern.

6. Haarstylinggerät nach einem der vorhergehenden Ansprüche, das mindestens eine erste Behandlungsoberfläche (4) umfasst, die dazu bestimmt ist, mit den Haaren in Berührung zu kommen.

7. Haarstylinggerät nach dem vorhergehenden Anspruch, das eine erste und eine zweite Backe (2, 3), die einander gegenüberliegend angeordnet sind, umfasst, wobei die erste Behandlungsoberfläche (4) von der ersten Backe (2) getragen wird, eine zweite Behandlungsoberfläche (5) von der zweiten Backe (3) getragen wird, wobei die Backen durch ein Scharnier (20) derart verbunden sind, dass sie von einer offenen Position zu einer geschlossenen Position, in der die Oberflächen (4, 5) eine Haarsträhne einklemmen, übergehen.

8. Haarstylinggerät nach dem vorhergehenden Anspruch, wobei die Betätigungsmittel (14, 18, 24), die das Steuern der Fluiddurchflusseinstellmittel (6) erlauben, Mittel (14; 18) zum Erfassen der geschlossenen Position der Backen (2, 3) umfassen.

9. Haarstylinggerät nach einem der vorhergehenden Ansprüche, wobei die Fluiddurchflusseinstellmittel (6) eine elektrische Pumpe oder ein elektrisches Ventil umfassen, die/das von einem Motor (6'), der mit der Steuereinheit (13) verbunden ist, gesteuert wird.

## Claims

1. Steam hairdressing apparatus (1) intended for shaping hair comprising:
- a fluid container (19);
- a fluid vaporisation chamber (7) with at least one fluid inlet (15) and at least one outlet (16) for steam intended for the hair,
- a heating means (8) intended for heating the vaporisation chamber (7),
- a pipe (23) for conveying the fluid between the container (19) and the vaporisation chamber inlet (15),
- fluid flow adjustment means (6) active on the pipe (23);
- means (12) for detecting a change in the temperature of the vaporisation chamber;
- a control unit (13) for operating at least the fluid flow adjustment means (6) having:
- means for actuating, at the end of preheating the vaporisation chamber (7), the fluid flow adjustment means (6) whereby the vaporisation chamber can be automatically supplied once it is operational without the user's needing a step of triggering by carrying out any action on the apparatus or a button included in the apparatus, **characterised in that** said control unit (13) further comprises:
- means for stopping the actuation of said fluid flow adjustment means (6) after an operation reference duration Dref,
- means for activating said means for actuating, at the end of preheating the vaporisation chamber (7), the fluid flow adjustment means (6) as long as the actuation duration is shorter than Dref and as long as said means (12) for detecting a change in temperature do not detect any temperature drop.

2. Hairdressing apparatus according to the preceding claim where the control unit (13) comprises means for calculating the reference duration Dref longer than or equal to the duration for the fluid-conveying pipe (23) to be filled by the fluid.

3. Hairdressing apparatus according to either of the preceding claims where the control unit comprises means for stopping the actuation of said fluid flow adjustment means (6) when it counts the operation duration equal to Dref.

4. Hairdressing apparatus according to any one of the preceding claims where the control unit (13) comprises means for deactivating said means for actuating, at the end of preheating the vaporisation chamber (7), the fluid flow adjustment means (6) if the actuation duration is shorter than Dref and if said means (12) for detecting a change in temperature detect a temperature drop.

5. Hairdressing apparatus according to any one of the preceding claims comprising at least one actuation means (14, 18, 24) capable of emitting an actuation signal to the control unit (13) in order to operate the fluid flow adjustment means (6).

6. Hairdressing apparatus according to any one of the preceding claims comprising at least a first treatment surface (4) intended to come into contact with the hair.

7. Hairdressing apparatus according to the preceding claim comprising a first jaw and second jaw (2, 3) arranged facing each other, the first treatment surface (4) being supported by the first jaw (2), a second treatment surface (5) supported by the second jaw (3), the jaws being connected by a hinge (20) so as to move from an open position to a closed position wherein the surfaces (4, 5) squeeze a lock of hair.

8. Hairdressing apparatus according to the preceding claim where the actuation means (14, 18, 24) whereby the fluid flow adjustment means (6) can be operated comprise means (14; 18) for detecting the closed position of the jaws (2, 3).

9. Hairdressing apparatus according to any one of the preceding claims where the fluid flow adjustment means (6) comprise an electric pump or electric valve operated by a motor (6') connected to the control unit (13).
